# EUROPÄISCHE PATENTSCHRIFT

(11) **EP 0 157 123 B1**
(45) Veröffentlichungstag und Bekanntmachung des Hinweises auf die Patenterteilung: **20.09.1989**
(21) Anmeldenummer: 85101278.1
(22) Anmeldetag: 07.02.1985
(51) Int. Cl.: H01R 4/30

(54) **Leiteranschluss für kaschierte Leiterplatten**
Connection device of conductors for printed boards
Dispositif de raccordement pour plaquettes à circuit imprimé

(30) Priorität: 03.04.1984 DE 3412317
(43) Veröffentlichungstag der Anmeldung: 09.10.1985
(73) Patentinhaber: C.A. Weidmüller GmbH & Co., D-32760 Detmold (DE)
(72) Erfinder: Krüger, Peter, D-4930 Detmold (DE)
(74) Vertreter: Loesenbeck, Karl-Otto, Dipl.-Ing.

(56) Entgegenhaltungen:
- DE-A- 3 208 065
- DE-B- 1 071 794
- DE-C- 1 092 981
- FR-A- 2 234 676
- US-A- 2 219 846
- US-A- 4 160 889

## Beschreibung

Die vorliegende Erfindung betrifft einen Leiteranschluß für kaschierte Leiterplatten, bestehend aus einem Zugbügel mit eingeschraubter Klemmschraube und zwei den Leiterplattenrandbereich über- und untergreifenden, in dem Zugbügel angeordneten Kontaktplatten.

Bei einem derartigen bekannten Leiteranschluß (DE-A-32 08 065) ist der aufnehmende Randbereich der Leiterplatte mit zwei Schlitzen versehen, so daß der Zugbügel des Leiteranschlusses hier eingeschoben werden kann. Die Kontaktplatten sind lose in den rahmen- oder käfigförmigen Kontaktbügel eingelegt. Die obere Kontaktplatte wird oberseitig von der Klemmschraube beaufschlagt. Die Kontaktplatten sind mit seitlich abstehenden Zungen so dimensioniert, daß diese die Schlitze in der Leiterplatte mechanisch überbrücken und somit Kräfte, die senkrecht auf der Ebene der Leiterplatte stehen, aufgenommen werden können.

Bei dieser Ausgestaltung bilden die beiden Kontaktplatten lose, aus dem käfigartigen Zugbügel ohne weiteres verlierbare Einzelteile und auch die Klemmschraube selbst kann sich ohne weiteres durch Erschütterungen während des Transportes aus dem Zugbügel herausdrehen.

Die Montage des Anschlusses auf der Leiterplatte sowie die Festlegung des Leiters in dem Anschluß sind außerordentlich problematisch. Zur Montage auf der Leiterplatte muß nämlich nicht nur der Zugbügel in die Schlitze der Leiterplatte eingefädelt werden, sondern darüberhinaus müssen hierzu auch die beiden Kontaktplatten auseinandergehalten werden, um den Materialbereich der Leiterplatte zwischen den beiden Schlitzen zwischen sich aufnehmen zu können. Fehlmontagen dadurch, daß versehentlich beide Kontaktplatten auf der Oberseite oder der Unterseite der Leiterplatte liegen, können vorkommen. Eine werksseitige Vormontage derart, daß dem Anwender der Anschluß, schon mit dem Randbereich der Leiterplatte verbunden, zur Verfügung gestellt wird, ist überhaupt nur im geschlossenen, gespannten Zustand möglich, da andernfalls der Anschluß sofort von der Leiterplatte herunterfallen würde. Zum Anschließen des Leiters muß der Anwender also in jedem Fall den Anschluß wieder öffnen, und dabei darauf achten, daß der Anschluß nicht von der Leiterplatte heruntergelangt. Er muß zusätzlich und zugleich die untere Kontaktplatte hochhalten, um den Leiter zwischen die untere Kontaktplatte und den Boden des Zugbügels einstecken zu können, lose im Zugbügel geführte untere Kontaktplatte immer wieder nach unten fallen würde.

Leiter der infrage stehenden Art sind oft auf beträchtliche Stromstärken ausgelegt und von daher werden normalerweise die oberen und unteren Leiterzüge auf der Leiterplatte gleichzeitig eingesetzt. Das an sich mögliche Durchkontaktieren auf der Leiterplatte selbst ergibt dabei nur sehr geringe Leitungsquerschnitte. Bei der bekannten Ausgestaltung haben dabei aber die obere und die untere Kontaktplatte elektrisch untereinander nur Kontakt durch den Zugbügel. Dieser besteht meist aus nicht gut leitenden Material, so daß auch von daher die elektrisch leitende Verbindung zwischen Oberseite und Unterseite der Leiterplatte unbefriedigend ist.

Der vorliegenden Erfindung liegt die Aufgabe zugrunde, einen Leiteranschluß der gattungsgemäßen Art zu schaffen, der demgegenüber sehr einfach zu montieren ist und sich durch eine gute elektrische Leitfähigkeit zwischen Leiterplattenoberseite und Leiterplattenunterseite auszeichnet.

Die erfindungsgemäße Lösung besteht darin, daß die beiden Kontaktplatten an ihren der Leiterplatte abgewandten Rändern mechanisch und elektrisch leitend zu einem Druckstück miteinander verbunden sind, das seinerseits freidrehbar mit der Klemmschraube verbunden ist.

Dank dieser Ausgestaltung stehen die beiden Kontaktplatten für die Aufnahme der Leiterplatte in aufnahmebereitem Abstand voneinander. Sie sind unverlierbar und bilden zusammen mit der Klemmschraube insgesamt eine unverlierbare Einheit, da auch die Klemmschraube selbt nicht mehr verlierbar ist. Durch Drehen der Klemmschraube in die Öffnungsstellung gelangt dabei auch der Zugbügel in die Offenstellung und ist ohne weiteres für die Aufnahme des anzuschließenden Leiters aufnahmebereit, weil ja die untere Kontaktplatte als Teil des Druckstückes nicht mehr herabfallen kann. Die Verbindung der beiden Kontaktplatten zu dem Druckstück gewährleistet darüber hinaus eine im Leitungsquerschnitt . jederzeit reichlich zu bemessende hervorragende elektrische Verbindung zwischen den beiden Kontaktplatten und damit zwischen den Leiterzügen auf der Oberseite und der Unterseite der Leiterplatte. In zweckmäßiger Ausgestaltung ist dabei das Druckstück aus einem die beiden Kontaktplatten und einen Verbindungssteg beinhaltenden Stanzteil gebogen. Das Druckstück ist somit auch einfach herstellbar.

In weiterer zweckmäßiger Ausgestaltung ist dabei an der oberen Kontaktplatte des Druckstückes eine Verbindungslasche angeordnet, in der eine Rastaufnahme für die Klemmschraube, die zweckmäßig mit einer entprechenden Eindrehung versehen ist, vorgesehen ist. Diese Verbindungslasche wird zweckmäßig an dem Stanzteil mit gebildet.

Gemäß einer ganz besonders vorteilhaften Ausgestaltung ist der Abstand zwischen den beiden Kontaktplatten des Druckstückes so bemessen, und besteht das Druckstück aus einem solchen Material, daß es in einem vorgegebenen Leiterplattendickenbereich klemmend federnd auf die Leiterplatte aufsetzbar ist. Auf diese Weise kann vom Anbieter der Leiterplatte und des Anschlusses der Anschluß, schon auf die Leiterplatte fertig aufgeschoben und in seiner Offenstellung, d. h. aufnahmebereit für den anzuschließenden elektrischen Leiter, dem Anbieter angeboten werden. Bei der Anwendung auf kaschierte Leiterplatten, die in bekannter Weise die beiden Aufnahmeschlitze für den Zugbügel haben, ist dieser in bekannter Weise käfigförmig und die Kontaktplatten überbrücken in der bekannten Weise die Schlitze mechanisch mit seitlichen Zungen. Bei dieser Ausgestaltung trägt zu einer bequemen Montage mit bei, daß die Öffnungs- und Einführungsrichtung der Rastaufnahme für die Klemmschraube in einem Winkel von 90° zur Öffnungs-und Einführungsrichtung der Kontaktplatten bezüglich der Leiterplatte liegt. Auf diese Weise kann bei der Montage in einfacher Weise von der einen Zugbügelseite her das Druckstück eingeschoben und mit der Klemmschraube verrastet werden, während dann auf der anderen Seite des so montierten Anschlusses das Aufschieben auf die Leiterplatte erfolgt.

Gemäß einer weiteren, besonders zweckmäßigen Ausgestaltung weist bei dem Leiteranschluß bei ungeschlitzten Leiterplattenrandbereichen der Zugbügel auf seiner der Leiterplatte zugewandten Seite einen Aufnahmeschlitz auf. Dank dieser Ausgestaltung kann ein derartiger Leiteranschluß auch jederzeit an allen gewünschten Stellen mit den Randbereichen einer ungeschlitzten Leiterplatte verbunden werden. Gemäß einer weiteren, besonders zweckmäßigen Ausgestaltung ist in dem Zugbügel außerhalb des Druckstückes ein gesondertes Leiteranschlußstück vorgesehen. Besonders diese Ausgestaltung ermöglicht es dem Hersteller und Anbieter der Leiterplatten und der Anschlußstücke, eine vollfunktionsfähige Leiterplattenvormontage durchzuführen. Die Anschlüsse werden werksseitig mit einem vorbestimmten Drehmoment und damit ohne die Gefahr von Zerstörungen an der Leiterplatte an den vorbestimmten Stellen mittels der mit dem Druckstückverbundenen Klemmschraube festgesetzt. Auch Fehlanbringungen beim Anwender sind ausgeschaltet. Der Anwender hat sich bei dieser Ausgestaltung um die Anbringung des Anschlusses an der Leiterplatte selbst nicht mehr zu kümmern. Er steckt lediglich seinen anzuschließenden Leiter in den Bereich des gesonderten zusätzlichen Leiteranschlusstückes und legt mit diesem dann nur noch den Leiter im Zugbügel fest.

Ausführungsbeispiele derartiger Leiteranschlüsse für kaschierte Leiterplatten werden nachstehend unter Bezugnahme auf die Zeichnung näher beschrieben.

Es zeigen
Figur 1 eine sprengbildlich perspektivische Darstellung eines derartigen Leiteranschlusses mit Einzeldarstellung des Druckstückes sowie Darstellung des im Druckstück ausgerüsteten Leiteranschlusses, aufschiebebereit bezüglich des mit dargestellten Leiterplattenrandes,
Figur 2 einen weiteren Leiteranschluß im Längsschnitt,
Figur 3 den Leiteranschluß nach Figur 2 in Stirnansicht,
Figur 4 einen weiteren derartigen Leiteranschluß im Längsschnitt.

Bei dem in Figur 1 dargestellten Ausführungsbeispiel weist der Leiteranschluß einen an den vier Ecken käfigartig geschlossenen Zugbügel 1 auf, in den oberseitig eine Klemmschraube 2 eingeschraubt ist. Die kaschierte Leiterplatte 3 hat in ihrem Randbereich zur Aufnahme des Leiteranschlusses zwei Schlitze 4, in die der Zugbügel eingesteckt werden kann. Der Leiteranschluß weist ferner zwei Kontaktplatten 5 und 6 auf, die mechanisch und elektrisch untereinander zu einem einstückigen Druckstück 7 miteinander verbunden sind. Hierzu sind sie an ihrem der Leiterplatte abgewandten Randbereich über einen Verbindungssteg 8 verbunden. Das Druckstück 7 ist ferner frei drehbar mit dem unteren Ende der Klemmschraube 2 verrastet, wozu die Klemmschraube 2 an ihrem unteren Ende eine Eindrehung 9 aufweist und wozu das Druckstück 7 eine Verbindungslasche 10 aufweist, in der eine Rastöffnung 11 zur Aufnahme des unteren Endes der Klemmschraube 2 vorgesehen ist. Die Verbindungslasche 10 ist zweckmäßig einstückig mit dem einen freien Randbereich der unteren Kontaktplatte 6 ausgebildet. Das gesamte Druckstück 7 einschließlich der Verbindungslasche 10 ist beispielsweise ein einstückig hergestelltes Stanzteil, das dann seiner Endform entsprechend gebogen wird.

Die Öffnungs- und Einführungsrichtung der Rastaufnahme 11 in der Verbindungslasche 10 liegt in einem Winkel von 90° zur Öffnungs- und Einführungsrichtung der beiden Kontaktplatten 5 und 6 bezüglich der Leiterplatte 3. Das Druckstück 7 kann somit in einfacher Weise von der einen Seite her in den Zugbügel 1 eingeführt und hier mit dem unteren Ende der Klemmschraube 2 verrastet werden und liegt dann der anderen Seite einschiebebereit bezüglich der Leiterplatte vor.

Bei der Bildung des Druckstückes 7 wird der Abstand der beiden Kontaktplatten 5 und 6 voneinander so bemessen und wird für das Druckstück ein solches Material mit guten elektrischen Leiteigenschaften sowie ausreichenden Federeigenschaften, wie beispielsweise Messing gewählt, daß der Leiteranschluß insgesamt im Sinne der Vormontage federnd klemmend auf den entsprechenden Randbereich der Leiterplatte 3 aufgeschoben werden kann und hier auch durch die federnde klemmende Wirkung der beiden Kontaktplatten 5 und 6 vorläufig ausreichend fest auf der Leiterplatte gehalten wird. Die beiden Kontaktplatten 5 und 6 haben dabei soweit vorstehende seitliche Bereiche, daß diese nach dem Aufschieben auf die Leiterplatte die Schlitze 4 mechanisch auf der Oberseite und Unterseite der Leiterplatte überbrücken.

Durch den Verbindungssteg 8 zwischen den beiden Kontaktplatten 5 und 6 sind die Leiterzüge auf der Oberseite und auf der Unterseite der Leiterplatte 3 sehr gut elektrisch leitend miteinander verbunden.

Dank der geschilderten Ausgestaltung kann dieser Leiteranschluß auch in vorgegebener Offenstellung, wie in Figur 1 gezeigt, auf die Leiterplatte aufgeschoben bzw. an dieser vormontiert werden. Für den Anwender genügt die Einsteckung des Leiters in den unteren Bereich des Zugbügels 1 unterhalb der unteren Kontaktplatte 5 sowie das Betätigen der Klemmschraube 2, durch deren Drehen der Zugbügel 1 hochgeführt und unter Zwischenlage des Leiters an die untere Kontaktplatte 5 geklemmt wird.

In weiterer Ausgestaltung können die der Leiterplatte 3 zugewandt liegenden Flächen der Kontaktplatten 5 und 6 mit Rastnocken (nicht dargestellt) versehen sein, für die Rastausnehmungen in der Leiterplatte vorgesehen sind. Hierdurch läßt sich die Lagehaltigkeit der Vormontage noch steigern.

Bei dem in den Figuren 2 und 3 dargestellten Ausführungsbeispiel ist bei grundsätzlich gleichem Aufbau das Druckstück 7, frei drehbar mit der Klemmschraube 2 verrastet, mit den Kontaktplatten 5 und 6 und der Verbindungslasche 10 in einem Zugbügel 1' angeordnet, der seinerseits zusätzlich auf der der Leiterplatte 3 zugewandten Seite einen Aufnahmeschlitz 12 aufweist, so daß dieser Leiteranschluß zum Aufschieben auf die Leiterplatte nicht mehr darauf angewiesen ist, daß an entsprechender Stelle in der Leiterplatte Schlitze vorgesehen sind.

Bei dem in Figur 4 dargestellten Ausführungsbeispiel ist ein Zugbügel 1" vorgesehen, der, wie beim Ausführungsbeispiel nach Figur 3, auf der der Leiterplatte 3 zugewandten Seite einen Aufnahmeschlitz 12 zum Aufschieben des Leiteranschlusses auf den Rand einer ungeschlitzten Leiterplatte aufweist und bei dem in diesem Aufnahmebereich der Leiterplatte wieder das Druckstück 7 mit den Kontaktplatten 5 und 6 sowie der Verbindungslasche 10 vorgesehen und mit der Klemmschraube 2 drehbar verrastet ist. Bei dieser Ausgestaltung dient jedoch die Klemmschraube 2 nur noch zur Festlegung des Leiteranschlusses an der Leiterplatte, nicht mehr jedoch zur gleichzeitigen Festlegung des anzuschließenden Leiters am Zugbügel 1". Dieser Zugbügel 1" nämlich hat außerhalb seines, das Druckstück 7 aufnehmenden Bereiches ein gesondertes Leiteranschlußstück, beispielsweise in Form einer weiteren Klemmschraube 13, die einen Klemmbügel 14 trägt, so daß hier, bezogen auf die Leiterplatte im hinteren Bereich, dann der anzuschließende Leiter gesondert festgelegt werden kann, und zwar dann, wenn der Leiteranschluß als solcher über die Klemmschraube 2 bereits an der Leiterplatte 3 endmontiert ist.

In weiterer Ausgestaltung eines derartigen Leiteranschlusses können bei allen dargestellten und beschriebenen Ausführungsbeispielen die Kontaktplatten 5 und 6 des Druckstückes 7 auf ihren der Leiterplatte zugewandten Flächen mit Sperrzähnen versehen sein, die sich bei einem Zug am angeschlossenen Leiter in die Leiterzüge eingraben und die darüber hinaus auch schon beim Aufschieben des Anschlusses auf die Leiterplatte in den Leiterzügen Riefen zur Begünstigung des Kontaktes hervorrufen können.

## Patentansprüche

1. Leiteranschluß für kaschierte Leiterplatten (3), bestehend aus einem Zugbügel (1) mit eingeschraubter Klemmschraube (2) und zwei den Leiterplattenrandbereich über- und untergreifenden, in dem Zugbügel (1) angeordneten Kontaktplatten (5, 6) dadurch gekennzeichnet, daß die beiden Kontaktplatten (5 und 6) an ihren, der Leiterplatte abgewandten Rändern mechanisch und elektrisch zu einem Druckstück (7) miteinander verbunden sind, das seinerseits frei drehbar mit der Klemmschraube (2) verbunden ist.

2. Leiteranschluß nach Anspruch 1, dadurch gekennzeichnet, daß bei ungeschlitztem Leiterplattenrandbereich der Zugbügel (1', 1") auf seiner der Leiterplatten zugewandten Seite und in dem das Druckstück (7) aufnehmenden Bereich einen Aufnahmeschlitz (12) aufweist.

3. Leiteranschluß nach Anspruch 1 oder 2, dadurch gekennzeichnet, daß das Druckstück (7) aus einem die beiden Kontaktplatten (5 und 6) und einen Verbindungssteg (8) beinhaltenden Stanzteil gebogen ist.

4. Leiteranschluß nach Anspruch 1 oder 2, dadurch gekennzeichnet, daß die Klemmschraube (2) an ihrem unteren Ende eine Eindrehung (9) aufweist, mit der das Druckstück (7) verrastet ist.

5. Leiteranschluß nach Anspruch 4, dadurch gekennzeichnet, daß an dem Druckstück (7) an seiner oberen Kontaktplatte (6) eine Verbindungslasche (10) angeordnet ist, in der eine Rastaufnahme (11) für die Klemmschraube (2) vorgesehen ist.

6. Leiteranschluß nach den Ansprüchen 3 und 5, dadurch gekennzeichnet, daß die Verbindungslasche (10) bei dem Stanzteil an dem freien Außenrand der Kontaktplatte (6) ausgebildet und über die obere Kontaktplatte (6) umgebogen ist.

7. Leiteranschluß nach Anspruch 5, dadurch gekennzeichnet, daß die Öffnungs- und Einführungsrichtung der Rastaufnahme (11) für die Klemmschraube (2) in einem Winkel von 90° zur Öffnungs- und Einführungsrichtung der Kontaktplatten (5 und 6) bezüglich der Leiterplatte (3) liegt.

8. Leiteranschluß nach Anspruch 1 oder 2, dadurch gekennzeichnet, daß in dem Zugbügel (1") außerhalb des Druckstückes (7) ein gesondertes Leiteranschlußstück (13, 14) vorgesehen ist.

9. Leiteranschluß nach einem der Ansprüche 1 oder 2, dadurch gekennzeichnet, daß das Druckstück (7) aus einem Material mit elektrischen Leiteigenschaften sowie Federeigenschaften besteht und der Abstand zwischen den Kontaktplatten (5 und 6) des Druckstückes (7) geringfügig kleiner ist als die Dicke der Leiterplatte.

10. Leiteranschluß nach Anspruch 9, dadurch gekennzeichnet, daß die der Leiterplatte zugewandt liegenden Flächen der Kontaktplatten (5, 6) mit Rastnocken versehen sind, für die in der Leiterplatte Rastausnehmungen vorgesehen sind.

11. Leiteranschluß nach Anspruch 1 oder 2, dadurch gekennzeichnet, daß die der Leiterplatte zugewandt liegenden Flächen der Kontaktplatten (5, 6) mit Sperrzähnen versehen sind.

## Claims

1. A conductor connection for clad printed circuit boards (3) comprising a pulling stirrup member (1) with clamping screw (2) screwed therein and two contact plates (5, 6) which engage over and under the circuit board edge region and which are arranged in the pulling stirrup member (1) characterised in that at their edges which are remote from the circuit board the two contact plates (5 and 6) are mechanically and electrically connected together to provide a pressure portion (7) which in turn is freely rotatably connected to the clamping screw (2).

2. A conductor connection according to claim 1 characterised in that, with the circuit board edge region being without a slot, the pulling stirrup member (1', 1") has a receiving slot (12) on its side towards the circuit boards and in the region which receives the pressure portion (7).

3. A conductor connection according to claim 1 or claim 2 characterised in that the pressure portion (7) is bent out of a stamped member which includes the two contact plates (5 and 6) and a connecting web portion (8).

4. A conductor connection according to claim 1 or claim 2 characterised in that at its lower end the clamping screw (2) has a groove (9) therein, to which the pressure portion (7) is secured.

5. A conductor connection according to claim 4 characterised in that arranged on the pressure portion (7) at its upper contact plate (6) is a connecting plate portion (10) in which there is provided a retaining opening (11) for the clamping screw (2).

6. A conductor connection according to claims 3 and 5 characterised in that the connecting plate portion (10) is formed in the stamped member at the free outside edge of the contact plate (6) and is bent round over the upper contact plate (6).

7. A conductor connection according to claim 5 characterised in that the direction of opening and insertion of the retaining opening (11) for the clamping screw (2) is at an angle of 90° to the direction of opening and insertion of the contact plates (5 and 6) in relation to the circuit board (3).

8. A conductor connection according to claim 1 or claim 2 characterised in that a separate conductor connecting portion (13, 14) is provided in the pulling stirrup member (1") outside the pressure portion (7).

9. A conductor connection according to one of claims 1 and 2 characterised in that the pressure portion (7) comprises a material with electrical conducting properties and spring properties and the spacing between the contact plates (5 and 6) of the pressure portion (7) is slightly less than the thickness of the circuit board.

10. A conductor connection according to claim 9 characterised in that the surfaces of the contact plates (5, 6), which are towards the circuit board, are provided with retaining projections for which retaining openings are provided in the circuit board.

11. A conductor connection according to claim 1 or claim 2 characterised in that the surfaces of the contact plates (5, 6), which are towards the circuit board, are provided with locking teeth.

## Revendications

1. Dispositif de raccordement pour plaquettes (3) à circuits imprimés, constitué d'un étrier de tension (1) dans lequel est vissée une vis de serrage (2), et de deux plaques de contact (5, 6) disposées dans l'étrier de tension (1) et recouvrant par le dessus et par le dessous la région de bord des plaquettes, caractérisé en ce que les deux plaques de contact (5 et 6) sont, sur leurs bords éloignés de la plaquette, assemblées l'une à l'autre mécaniquement et électriquement pour former un élément de pression (7), qui est lui- même assemblé de manière librement rotative à la vis de serrage (2).

2. Dispositif de raccordement selon la revendication 1, caractérisé en ce que, lorsque la région de bord des plaquettes n'est pas fendue, l'étrier de tension (1', 1") présente une fente réceptrice (12), sur son côté tourné vers les plaquettes, et dans la région recevant l'élément de pression (7).

3. Dispositif de raccordement selon la revendication 1 ou 2, caractérisé en ce que l'élément de pression (7) est formé par pliage à partir d'une pièce découpée contenant les deux plaques de contact (5 et 6) et une nervure de liaison (8).

4. Dispositif de raccordement selon la revendication 1 ou 2, caractérisé en ce que la vis de serrage (2) présente à son extrémité inférieure une gorge creuse dans la masse (9), avec laquelle est enclenché l'élément de pression (7).

5. Dispositif de raccordement selon la revendication 4, caractérisé en ce qu'une patte d'assemblage (10), dans laquelle est prévu un réceptacle d'enclenchement (11) pour la vis de serrage (2), est disposée sur l'élément de pression (7), sur sa plaque de contact supérieure (6).

6. Dispositif de raccordement selon les revendications 3 et 5, caractérisé en ce que la patte d'assemblage (10) est formée sur le bord extérieur libre de la plaque de contact (6) de la pièce découpée, et est repérée au-dessus de la plaque de contact supérieure (6).

7. Dispositif de raccordement selon la revendication 5, caractérisé en ce que le sens d'ouverture et d'introduction du réceptacle d'enclenchement (11) pour la vis de serrage (2) se trouve à un angle de 90° par rapport au sens d'ouverture et d'introduction des plaques de contact (5 et 6) relativement à la plaquette (3).

8. Dispositif de raccordement selon la revendication 1 ou 2, caractérisé en ce qu'un élément de raccordement distinct (13, 14) est prévu dans l'étrier de tension (1"), à l'extérieur de l'élément de pression (7).

9. Dispositif de raccordement selon l'une des revendications 1 ou 2, caractérisé en ce que l'élément de pression (7) est réalisé en un matériau présentant des propriétés électroconductri- ces et des propriétés élastiques, et en ce que la distance entre les plaques de contact (5 et 6) de l'élément de pression (7) est légèrement inférieure à l'épaisseur de la plaquette.

10. Dispositif de raccordement selon la revendication 9, caractérisé en ce que les faces des plaques de contact (5, 6) qui sont tournées vers la plaquette sont pourvues d'ergots d'enclenchement pour lesquels des évidements d'enclenchement sont prévus dans la plaquette.

11. Dispositif de raccordement selon la revendication 1 ou 2, caractérisé en ce que les faces des plaques de contact (5, 6) qui sont tournées vers la plaquette sont pourvues de dents d'accrochage.
